# EUROPÄISCHE PATENTANMELDUNG

(11) **EP 2 194 179 A2**
(43) Veröffentlichungstag der Anmeldung: **09.06.2010**
(21) Anmeldenummer: 09177135.2
(22) Anmeldetag: 26.11.2009
(51) Int. Cl.: D06F 21/04, D06F 23/02

(54) **Trommel einer Wäschepflegemaschine sowie Wäschepflegemaschine mit einer Trommel**

(30) Priorität: 26.11.2008 ES 200803422
(71) Anmelder: BSH Bosch und Siemens Hausgeräte GmbH, 81739 München (DE)
(72) Erfinder: Duschek, Horst Jürgen, 50180 Utebo (Zaragoza) (ES)

(57) **Zusammenfassung**

Trommel (1) einer Wäschepflegemaschine, insbesondere einer Waschmaschine oder eines Wasch-Trockners, oder dergleichen, umfassend: ein Trommel-Gehäuse mit einer Drehachse (A), um welche die Trommel (1) rotierbar ist, wobei das Trommelgehäuse einen rohrförmigen Gehäusemantelteil (2) mit einer Vorderwand und einer Rückwand aufweist, wobei die Außenseite des Trommel-Gehäuses versehen ist mit einer mit dem Inneren des Trommel-Gehäuses kommunizierenden Flüssigkeitsstrahl-Erzeugungseinrichtung (3) zum Erzeugen eines in das Innere der Trommel (1) hinein und/oder aus der Trommel (1) heraus gerichteten Flüssigkeitsstrahls (WS). Wäschepflegemaschine mit einer solchen Trommel.

## Beschreibung

### TECHNISCHES GEBIET

Die vorliegende Erfindung betrifft eine Trommel einer Wäschepflegemaschine, insbesondere einer Waschmaschine, eines Wasch-Trockners, oder dergleichen, sowie eine Wäschepflegemaschine mit einer solchen Trommel.

### STAND DER TECHNIK

Es ist eine Trommel einer Wäschepflegemaschine, wie z.B. einer Waschmaschine, bekannt, die ein Trommel-Gehäuse mit einer Drehachse aufweist, um welche die Trommel rotierbar ist. Das Trommelgehäuse besitzt üblicherweise einen rohrförmigen Gehäusemantelteil mit einer Vorderwand und einer Rückwand. Der Gehäusemantelteil ist in der Regel mit einer Vielzahl kleiner Durchgangsöffnungen ausgestattet, so dass Flüssigkeit in das Innere der Trommel gelangen kann.

Vorbekannte Trommeln und Wäschepflegemaschinen, insbesondere Waschmaschinen oder Waschtrockner besitzen nur eine beschränkte Reinigungseffizienz.

### DARSTELLUNG DER ERFINDUNG

Der Erfindung liegt die Aufgabe bzw. das technische Problem zugrunde, eine Trommel einer Wäschepflegemaschine, insbesondere einer Waschmaschine, eines Wasch-Trockner, oder dergleichen, zu schaffen, die eine höhere Reinigungseffizienz ermöglicht; ferner soll eine Wäschepflegemaschine, insbesondere eine Waschmaschine, ein Wasch-Trockner, oder dergleichen, mit einer solchen Trommel bereit gestellt werden.

Die zuvor genannte Aufgabe wird gemäß einem ersten Aspekt durch eine erfindungsgemäße Trommel mit den Merkmalen des Anspruchs 1 gelöst.

Diese Trommel einer Wäschepflegemaschine, insbesondere einer Waschmaschine oder eines Wasch-Trockners, oder dergleichen, umfasst: ein Trommel-Gehäuse mit einer Drehachse, um welche die Trommel rotierbar ist, wobei das Trommelgehäuse einen rohrförmigen Gehäusemantelteil mit einer Vorderwand und einer Rückwand aufweist. Die Außenseite des Trommel-Gehäuses ist versehen mit einer mit dem Inneren des Trommel-Gehäuses kommunizierenden Flüssigkeitsstrahl-Erzeugungseinrichtung zum Erzeugen eines in das Innere der Trommel hinein und/oder aus der Trommel heraus gerichteten starken Flüssigkeitsstrahls.

Die Flüssigkeitsstrahl-Erzeugungseinrichtung wird durch die Drehbewegung der Trommel selbst aktiviert und in Betrieb gehalten, wenn die Trommel z.B. in einem mit Flüssigkeit gefüllten Laugenbehälter einer Waschmaschine oder dergleichen rotiert wird.

Mit Hilfe der Flüssigkeitsstrahl-Erzeugungseinrichtung kann ein starker Flüssigkeitsstrahl generiert und in das Innere der Trommel und auf oder in die dort befindliche Wäsche gespritzt (oder auch aus dieser heraus gesaugt) werden. Dadurch kann ein starker Durchspülungs- und Reinigungseffekt und somit eine höhere Reinigungseffizienz erzielt werden. Aus diesem Grund könnte, sofern dies gewünscht wird, bei gleicher Reinigungswirkung die Dauer eines Waschzyklus im Vergleich zu konventionellen Waschmaschinen bzw. Wäschepflegemaschine reduziert werden. Der starke Flüssigkeitsstrahl wird auch stets einen gewissen Anteil an Luft mitreißen und so Luftblasen erzeugen, die zusammen mit der Flüssigkeit in das Innere der Trommel gespritzt werden. Dieser Effekt kann ebenfalls dazu genutzt werden, die Reinigung der in der Trommel befindlichen Textilien zu verbessern und den Effekt eines Waschmittels oder Weichspülers oder dergleichen, der bei einem Waschvorgang benutzt wird, zu erhöhen.

Bevorzugte und vorteilhafte Ausgestaltungsmerkmale der erfindungsgemäßen Trommel sind Gegenstand der abhängigen Ansprüche 2 bis 9, die ihre Stütze in der nachfolgenden Beschreibung und den Zeichnungen finden.

Die der Erfindung zugrunde liegende Aufgabe wird gemäß einem zweiten Aspekt durch eine erfindungsgemäße Wäschepflegemaschine mit den Merkmalen des Anspruchs 10 gelöst. Dieses Wäschepflegemaschine, insbesondere eine Waschmaschine, ein Wasch-Trockner, oder dergleichen, weist eine Trommel nach einem oder mehreren der Ansprüche 1 bis 9 auf. Mit der erfindungsgemäßen Wäschepflegemaschine sind im Wesentlichen die gleichen Vorteile erzielbar, die bereits weiter oben im Zusammenhang mit der erfindungsgemäßen Trommel erläutert wurden.

Bevorzugte Ausführungsbeispiele der Erfindung mit zusätzlichen Ausgestaltungsdetails und weiteren Vorteilen sind nachfolgend unter Bezugnahme auf die beigefügten Zeichnungen näher beschrieben und erläutert.

### KURZE BESCHREIBUNG DER ZEICHNUNGEN

Es zeigt:
- Fig. 1: eine schematische, seitliche Querschnittsansicht durch einen wesentlichen Bereich einer erfindungsgemäßen Trommel gemäß einer ersten Ausführungsform;
- Fig. 2: eine schematische Schnittsansicht der erfindungsgemäßen Trommel von Fig. 1 entlang der Linie II-II in Fig. 1;
- Fig. 3: eine schematische Schnittsansicht der erfindungsgemäßen Trommel von Fig. 1 und 2 entlang der Linie III-III in Fig. 2;
- Fig.4: eine schematische seitliche Querschnittsansicht durch einen wesentlichen Bereich einer erfindungsgemäßen Trommel gemäß einer zweiten Ausführungsform;
- Fig. 5: eine schematische Draufsicht auf einen äußeren Umfangsbereich einer erfindungsgemäßen Trommel gemäß einer dritten Ausführungsform;
- Fig. 6: eine schematische Schnittansicht der erfindungsgemäßen Trommel von Fig. 5 entlang der Linie VI-VI in Fig. 5;
- Fig. 7: eine schematische seitliche Querschnittsansicht durch einen wesentlichen Bereich einer erfindungsgemäßen Trommel gemäß einer vierten Ausführungsform; und
- Fig. 8: eine schematische, teilweise geschnittene Perspektivansicht einer wesentlichen Komponente einer erfindungsgemäßen Trommel gemäß einer fünften Ausführungsform.

### DARSTELLUNG VON BEVORZUGTEN AUSFÜHRUNGSBEISPIELEN

In der nachfolgenden Beschreibung und in den Figuren werden zur Vermeidung von Wiederholungen gleiche Bauteile und Komponenten auch mit gleichen Bezugszeichen gekennzeichnet, sofern keine weitere Differenzierung erforderlich oder sinnvoll ist.

In der **Fig. 1** ist eine schematische seitliche Querschnittsansicht durch einen wesentlichen Bereich einer erfindungsgemäßen Trommel 1 gemäß einer ersten Ausführungsform dargestellt. **Fig. 2** zeigt eine schematische Schnittsansicht der erfindungsgemäßen Trommel 1 von Fig. 1 entlang der Linie II-II in Fig. 1. **Fig. 3** zeigt eine schematische Schnittsansicht der erfindungsgemäßen Trommel 1 von Fig. 1 und 2 entlang der Linie III-III in Fig. 2. Die Längsrichtung X, die Breitenrichtung Y und die Höhenrichtung Z der Trommel 1 sind in diesen Figuren in einem kartesischen Koordinatensystem eingezeichnet. In diesem Ausführungsbeispiel handelt es sich bei der Trommel 1 um die Trommel einer Waschmaschine. Diese aus einem rostfreien Edelstahlblech gefertigte Trommel 1 mit einem Radius R besitzt eine Drehachse A und ist drehbar in einem Laugenbehälter montierbar, welcher im Waschbetrieb Wasser, Lauge oder eine andere geeignete Reinigungs- oder Spülflüssigkeit enthält. Grundsätzlich weist die Trommel 1 ein Trommel-Gehäuse mit einem rohrförmigen Gehäusemantelteil 2 und einer Vorderwand und einer Rückwand aufweist. Der Gehäusemantelteil 2 besitzt eine Außenfläche 2a und eine Innenfläche 2b. Die Vorderwand ist im Wesentlichen ringförmig ausgestaltet und besitzt eine Beladungsöffnung, durch die hindurch Wäsche in das Innere der Trommel 1 eingebracht und nach einem Waschvorgang wieder der Trommel 1 entnommen werden kann. Die Rückwand ist üblicherweise im Wesentlichen scheibenförmig ausgestaltet. An der Rückwand greif die Drehachse an, z.B. über einen Tragstern. Die Drehrichtung der Trommel 1 ist in der Zeichnung durch einen Pfeil D angedeutet.

Bei der erfindungsgemäßen Trommel 1 ist die Außenseite des Trommel-Gehäuses, d.h. hier die Außenfläche 2a, mit einer mit dem Inneren der Trommel 1 kommunizierenden Flüssigkeitsstrahl-Erzeugungseinrichtung 3 zum Erzeugen eines in das Innere der Trommel 1 hinein gerichteten Flüssigkeitsstrahls bzw. Wasserstrahls WS versehen.

Diese Flüssigkeitsstrahl-Erzeugungseinrichtung 3 weist mindestens einen sich entgegen der Drehrichtung verjüngenden, langgestreckten Strömungskanal 4 auf. Der Strömungskanal 4 besitzt eine an der Außenseite 2a der Trommel 1 befindliche Flüssigkeits-Einlassöffnung 4a und einen durch das Trommel-Gehäuse bzw. dessen Gehäusemantelteil 2 hindurch in das Innere der Trommel 1 führenden Kanalabschnitt, der in eine Flüssigkeits-Auslassöffnung 4b mündet. Die Auslassöffnung 4b besitzt einen kleineren Flüssigkeits-Durchtrittsquerschnitt als die Einlassöffnung 4a und bildet eine Strahldüse. Wie in den Figuren 1, 2 und 3 zu erkennen ist, ist der Strömungskanal 4 in Form einer Ausbuchtung 5 oder Konvexität als ein integraler Teil des Trommel-Gehäuses bzw. dessen Gehäusemantelteil 2 ausgebildet, d.h. hier als ein plastisch verformter und perforierter, in Richtung zur Außenseite der Trommel 1 hin ausgebuchteter Bereich 5 der Umfangswand des rohrförmigen Gehäusemantelteils 2.

Wie in der seitlichen Querschnittsansicht der Fig. 1 angedeutet ist, ist der Strömungskanal 4 leicht gekrümmt ausgebildet, so dass ein im Strömungskanal 4 erzeugter Wasserstrahl WS bezogen auf eine an den Umfang der Trommel 1 bzw. deren Gehäusemantelteil 2 angelegte Tangente T mit einem Eintrittswinkel α in das Innere der Trommel 1 strömt. Diese Krümmung des Strömungskanals 4 ist hier so gewählt, dass der Eintrittswinkel α vorzugsweise in einem Bereich von 15° bis 90° liegt, insbesondere 20° bis 90°, insbesondere 30° bis 90, insbesondere 45° bis 90°, insbesondere 60° bis 90°.

Wie in der Darstellung der Fig. 3 zu erkennen ist, verläuft der symmetrische Strömungskanal 4 ferner im Wesentlichen parallel zur Breitenrichtung Y der Trommel 1 bzw. parallel zur Rotationsrichtung D der Trommel 1. Der Strömungskanal 4 kann bezogen auf die Längsrichtung X und Breitenrichtung Y der Trommel 1 jedoch auch seitlich gekrümmt bzw. asymmetrisch ausgebildet sein, so dass der im Strömungskanal 4 erzeugte Wasserstrahl WS dann mit einem seitlichen Eintrittswinkel β in das Innere der Trommel 1 eintritt. Diese Variante ist in der Fig. 3 durch gestrichelte Linien angedeutet.

Die erfindungsgemäße Trommel 1 weist vorzugsweise eine Vielzahl solcher Strömungskanäle 4 auf, die gleichmäßig am Umfang der Trommel 1 verteilt sind.

Wenn die Trommel 1 innerhalb des mit Flüssigkeit bzw. Reinigungsmittel gefüllten Laugenbehälters in Drehrichtung D rotiert, so wird eine Strömung S relativ zum Strömungskanal 4 erzeugt und ein Teil der Flüssigkeit in den Strömungskanal 4 bzw. dessen Einlassöffnung 4a gezwungen. Infolge der sich verjüngenden Form des Strömungskanals 4 wird hierbei die Strömungsgeschwindigkeit der Flüssigkeit in Richtung zur Auslassöffnung 4b hin zunehmen. Und ein starker Wasserstrahl WS wird durch die Auslassöffnung 4b hindurch, die als Strahldüse fungiert, in das Innere der Trommel 1 und die dort befindlichen, zu reinigen Textilien gespritzt. Dadurch werden die Textilen kräftig durchgespült, was den Reinigungseffekt und die Reinigungsgeschwindigkeit beträchtlich erhöht. Sofern gewünscht, kann folglich bei gleicher Reinigungswirkung gegenüber einer Trommel und einer Waschmaschine gemäß dem Stand der Technik die Dauer des Reinigungsprozesses erheblich verkürzt werden.

In der **Fig. 4** ist eine schematische seitliche Querschnittsansicht durch einen wesentlichen Bereich einer erfindungsgemäßen Trommel 1 gemäß einer zweiten Ausführungsform dargestellt. Dies Variante ähnelt im Wesentlichen derjenigen der Figuren 1 bis 3, jedoch ist der sich verjüngende Strömungskanal 4 in diesem Fall durch eine integral am Trommel-Gehäuse bzw. dem rohrförmigen Gehäusemantelteil 2 geformte Einbuchtung 6 gebildet. Ein Strömungskanal 4, der sowohl eine Ausbuchtung als auch eine Einbuchtung aufweist, ist im Sinne der Erfindung ebenfalls möglich.

**Fig. 5** zeigt eine schematische Draufsicht auf einen äußeren Umfangsbereich einer erfindungsgemäßen Trommel 1 gemäß einer dritten Ausführungsform. In der **Fig. 6** ist eine schematische Schnittansicht der erfindungsgemäßen Trommel 1 von Fig. 5 entlang der Linie VI-VI in Fig. 5 skizziert. Diese Trommel 1 weist eine Flüssigkeitsstrahl-Erzeugungseinrichtung 3 mit mindestens einem venturi-düsenartigen, halboffenen Kanal 7 an der Außenseite der Trommel, d.h. am Umfang bzw. der Außenseite 2a des rohrförmigen Gehäusemantelteils 2 auf. Der Venturi-Kanal 7 erstreckt sich in Umfangsrichtung der Trommel 1 und parallel zu deren Rotationsrichtung D. Der Venturikanal 7 ist in diesem Beispiel durch plastisch verformte Bereiche des Gehäusemantelteils 2 geformt. Der Venturikanal 7 besitzt zwei gegeneinander gerichtete, sich aufeinander zu verjüngende, im Wesentlichen symmetrische Kanalabschnitte 7a, 7b, die an der Stelle ihres geringsten Kanaldurchmessers vereint sind. Im Bereich der Vereinigungsstelle ist eine Abnahmeöffnung 8 vorgesehen, welche mit dem Inneren der Trommel 1 kommuniziert. Die Abnahmeöffnung 8 ist eine Durchgangsöffnung bzw. Flüssigkeitsabsaugöffnung im Gehäusemantelteil 2.

Wird die Trommel in Drehrichtung D oder entgegen der Drehrichtung D rotiert, so bildet sich im Bereich der Abnahmeöffnung 8 ein niedriger Druck ("Unterdruck"), so dass die Flüssigkeit im Inneren der Trommel 1 durch die Abnahmeöffnung 8 abgesaugt wird. Die im Innere der Trommel 1 befindlichen, zu reinigenden Textilien werden daher wiederum stark durchströmt, was den Reinigungseffekt oder Spüleffekt erhöht. Ein symmetrischer Venturi-Kanal 7 ist besonders für wechselnde Drehrichtung der Trommel 1 geeignet, während ein asymmetrischer Venturi-Kanal für eine Trommel 1 mit nur einer Drehrichtung bevorzugt ist. Obwohl in diesem Beispiel ein Halb-offener Venturi-Kanal 7 erläutert wurde, umfasst die Erfindung auch Venturi-Kanäle, bei denen der Strömungskanal noch weiter oder sogar vollständig ummantelt ist.

In der **Fig. 7** ist in eine schematische seitliche Querschnittsansicht durch einen wesentlichen Bereich einer erfindungsgemäßen Trommel 1 gemäß einer vierten Ausführungsform dargestellt. Ähnlich wie bei der Variante nach den Figuren 1 bis 3 ist ein wesentlicher Teil des Strömungskanals 9 wiederum in Form einer Ausbuchtung als ein integraler Teil des rohrförmigen Gehäusemantelteils 2 ausgebildet. Die außen liegende Öffnung dieses Strömungskanals 9 (die eine Absaugöffnung 9a bildet) ist jedoch nicht gegen die bei der Rotation der Trommel auftretende Strömungsrichtung S der Flüssigkeit gerichtet, sondern öffnet sich in Strömungsrichtung S. Die Ausbuchtung, welche gewissermaßen das Außengehäuse des Strömungskanals 9 bildet, besitzt die Form einer Rampe 10. Dies hat den Effekt, dass sich bei Rotation der Trommel 1 in Drehrichtung D hinter der Rampe 10 ein niedriger Druck ("Unterdruck") bildet und so eine Saugwirkung entsteht. Es handelt sich hierbei um einen Venturi-Effekt. Ein Teil des innerhalb der Trommel 1 befindlichen Wassers bzw. der dort befindlichen Flüssigkeit wird daher durch den Strömungskanals 9 und dessen Absaugöffnung 9a abgesaugt. Die im Inneren der Trommel 1 befindlichen, zu reinigenden Textilien werden daher wiederum stark durchströmt, was den Reinigungseffekt oder Spüleffekt erhöht. Wird die Drehrichtung D in der Variante nach Fig. 7 umgekehrt, kann der Strömungskanal 9 bei geeigneter Ausgestaltungsweise ähnlich wie der Strömungskanal 4 der Ausführungsform nach den Figuren 1 bis 3 funktionieren.

In der **Fig. 8** ist in einer schematischen, teilweise geschnittenen Perspektivansicht eine wesentliche Komponente einer erfindungsgemäßen Trommel gemäß einer fünften Ausführungsform dargestellt. Bei dieser Variante weist die Flüssigkeitsstrahl-Erzeugungseinrichtung 3 ein separates, am Trommelgehäuse fixierbares Adapterelement 11 aus Kunststoff auf, welches mindestens einen Teil des Strömungskanals 4, der Flüssigkeits-Einlassöffnung 4a und der Flüssigkeits-Auslassöffnung 4b aufweist. Dieses Adapterelement 11 ist als ein gehäuseförmiges, den Strömungskanal 4 im Wesentlichen vollständig ummantelndes, sich verjüngendes Aufsteckelement ausgebildet, das bevorzugt auf die Außenseite (oder auch Innenseite) der Trommel aufsteckbar oder anderweitig fixierbar ist. Konventionelle Trommeln einer Waschmaschine oder eines Waschtrockners weisen an ihrem rohrförmigen Gehäusemantelteil üblicherweise Durchtrittöffnungen ("Standard-Durchtrittsöffnungen") auf, durch welche die im Laugenbehälter befindliche Flüssigkeit in das Innere der Trommel gelangen kann. Das Aufsteckelement 11 ist nun mit Steckverbindungselementen 12, 13, 14 versehen, die in diese Standard-Durchtrittöffnungen einsteckbar und verrastbar sind. Auf diese Weise ist das Aufsteck- bzw. Adapterelement 11 einfach, effektiv und sicher an der Trommel fixierbar. Grundsätzlich können jedoch auch spezielle Verbindungselemente am Adapterelemente 11 und/oder der Trommel vorgesehen werden.

Im vorliegenden Beispiel besitzt das Aufsteckelement 11 drei Steckverbindungselemente 12, 13, 14. Zwei (12, 13) sind stiftartig ausgebildet, während das dritte Steckverbindungselement 14, welches am schmalen Ende des Aufsteckelementes 11 und des sich verjüngenden Strömungskanals 4 angeordnet ist, hohl bzw. rohrförmig ausgebildet ist. Es stellt somit ein Auslass-Steckverbindungselement 14 dar, welches die als Strahldüse ausgebildete Auslassöffnung 4b des Strömungskanals 4 formt. Wie die anderen zwei Steckverbindungselemente 12, 13 ist es in eine Standard-Durchgangsöffnung des Trommelgehäuses einsteckbar (oder durch diese Durchgangsöffnung hindurch steckbar). As Auslass-Steckverbindungselement 14 stellt somit eine Flüssigkeitsverbindung in das Innere der Trommel her. Die Funktion dieses Aufsteckelementes 11 und seines Strömungskanals 4 entspricht im Wesentlichen dem Strömungskanals 4 der Ausführungsform gemäß den Figuren 1 bis 3. Anstelle eines Auslass-Steckverbindungselementes 14, welches als Auslass für den Strömungskanal 4 fungiert, kann das Aufsteckelement 11 natürlich auch einen von den Steckverbindungselementen völlig unabhängigen Auslass für den Strömungskanal 4 aufweisen.

Die erfindungsgemäße Trommel wird vorzugsweise in Wäschepflegemaschinen, insbesondere Waschmaschinen, Wasch-Trocknern, oder dergleichen, verwendet.

Die Erfindung ist nicht auf die obigen Ausführungsbeispiele beschränkt. Im Rahmen des Schutzumfangs der beigefügten Ansprüche sind auch andere Ausführungsformen realisierbar. Insbesondere können die verschiedenen erfindungsrelevanten Bestandteile der beschriebenen unterschiedlichen Ausführungsformen und/oder der jeweiligen Patentansprüche miteinander verbunden bzw. kombiniert werden.

Ein jeweiliger Strömungskanal kann auch an Teilbereichen der Rückwand oder sogar an Teilbereichen der Vorderwand der Trommel vorgesehen sein. Drückende und saugende Strömungskanäle können auch an einer Trommel kombiniert werden. Derartige Strömungskanäle können zum Beispiel in Umfangsrichtung der Trommel voneinander beabstandet am rohrförmigen Gehäusemantelteil vorgesehen sein. Flüssigkeit wird dann sowohl in die Trommel hinein gedrückt bzw. gespritzt als auch wieder aus dieser herausgesaugt, was eine sehr intensive Durchspülung und somit eine sehr effektive Reinigung der Textilien in der Trommel ermöglicht.

Die als Strahldüse fungierende Auslassöffnung des Strömungskanals kann insbesondere einen Strömungskanal, bei dem die Flüssigkeit über den Staudruck in den Kanal gepresst wird, unterschiedliche Querschnittsformen aufweisen. Sie kann grundsätzlich rund, oval, eckig, polygonal, schlitzförmig (z.B. als Flachstrahldüse) , wellenförmig, symmetrisch oder asymmetrisch, usw. geformt sein.

Ferner kann die Größe der Durchtrittsöffnung der Strahldüse veränderbar ausgebildet sein. Dies kann durch eine aktive oder passive Verstellung der Düsenöffnung erfolgen. Eine passive Verstellung kann z.B. drehzahlabhängig oder auch fliehkraftabhängig realisiert werden. An der Düsenöffnung können Verstellelemente, z.B. in Form von Schiebern, elastischen Elementen oder dergleichen vorgesehen sein. An der Auslassöffnung kann z.B. eine elastisch verformbare Zunge angebracht sein, welche eine Seite der Düsenöffnung begrenzt. Die Zunge kann als integraler Bestandteil der Trommelwandung ausgebildet sein. Je nach Drehzahl der Trommel wird sich die Zunge fliehkraftbedingt unterschiedlich elastisch verformen und so unterschiedlich große Düsenöffnungen bilden. Eine veränderbare Düsengröße kann z.B. zum Reinigen unterschiedlicher Textilien von Vorteil sein, die unterschiedliche Textilstrukturen und Festigkeiten aufweisen. Insbesondere im Bereich der Auslassöffnung des Strömungskanals können zudem Wirbelerreger angeordnet sein, welche einen Drall und damit einen wirbelförmigen Wasserstrahl generieren.

Das beschriebene Aufsteckelement 11 kann auch so ausgebildet werden, dass es, anstelle den Strömungskanal im Wesentlichen vollständig zu ummanteln, nur einen Teilbereich des Strömungskanals verkleidet, während die andere Hälfte z.B. von einem Wandungsbereich der Trommel gebildet wird.

Bezugszeichen in den Ansprüchen, der Beschreibung und den Zeichnungen dienen lediglich dem besseren Verständnis der Erfindung und sollen den Schutzumfang nicht einschränken.

### Bezugszeichenliste

- 1: Trommel
- 2: Rohrförmiger Gehäusemantelteil
- 2a: Außenfläche von 2
- 2b: Innenfläche von 2
- 3: Flüssigkeitsstrahl-Erzeugungseinrichtung
- 4: Strömungskanal
- 4a: Flüssigkeits-Einlassöffnung
- 4b: Flüssigkeits-Auslassöffnung (Strahldüse)
- 5: Ausbuchtung
- 6: Einbuchtung
- 7: Venturi-Kanal
- 7a: Kanalabschnitt von 7
- 7b: Kanalabschnitt von 7
- 8: Abnahmeöffnung
- 9: Strömungskanal
- 9a: Absaugöffnung
- 10: Rampe
- 11: Adapter-/Aufsteckelement
- 12: Steckverbindungselement
- 13: Steckverbindungselement
- 14: Auslass-Steckverbindungselement

- α: Eintrittswinkel
- β: Seitlicher Eintrittswinkel
- A: Drehachse der Trommel 1
- D: Drehrichtung der Trommel 1
- R: Radius der Trommel 1
- T: Tangente
- WS: Flüssigkeitsstrahl / Wasserstrahl
- X: Längsrichtung der Trommel 1
- Y: Breitenrichtung der Trommel 1
- Z: Höhenrichtung der Trommel 1

## Patentansprüche

1. Trommel (1) einer Wäschepflegemaschine, insbesondere einer Waschmaschine oder eines Wasch-Trockners, oder dergleichen, umfassend: ein Trommel-Gehäuse mit einer Drehachse (A), um welche die Trommel (1) rotierbar ist, wobei das Trommelgehäuse einen rohrförmigen Gehäusemantelteil (2) mit einer Vorderwand und einer Rückwand aufweist,
**dadurch gekennzeichnet, dass**
die Außenseite des Trommel-Gehäuses versehen ist mit einer mit dem Inneren des Trommel-Gehäuses kommunizierenden Flüssigkeitsstrahl-Erzeugungseinrichtung (3) zum Erzeugen eines in das Innere der Trommel (1) hinein und/oder aus der Trommel (1) heraus gerichteten Flüssigkeitsstrahls (WS).

2. Trommel (1) nach Anspruch 1,
**dadurch gekennzeichnet, dass**
die Flüssigkeitsstrahl-Erzeugungseinrichtung (3) mindestens einen sich verjüngenden Strömungskanal (4) aufweist, der
eine an der Außenseite der Trommel (1) befindliche Flüssigkeits-Einlassöffnung (4a) und einen durch das Trommel-Gehäuse hindurch in das Innere der Trommel (1) führenden Kanalabschnitt besitzt, der in eine Flüssigkeits-Auslassöffnung (4b) mündet, welche einen kleineren Flüssigkeits-Durchtrittsquerschnitt als die Flüssigkeits-Einlassöffnung (4a) besitzt und eine Strahldüse bildet.

3. Trommel (1) nach einem oder mehreren der vorher genannten Ansprüche,
**dadurch gekennzeichnet, dass**
die Größe der Durchtrittsöffnung der Strahldüse veränderbar ist.

4. Trommel (1) nach einem oder mehreren der vorher genannten Ansprüche,
**dadurch gekennzeichnet, dass**
die Flüssigkeitsstrahl-Erzeugungseinrichtung (3) mindestens einen venturi-düsenartigen Strömungskanal (7) an der Außenseite (2; 2a) der Trommel (1) aufweist, mit einer Abnahmeöffnung (8), welche mit dem Inneren der Trommel (1) kommuniziert.

5. Trommel (1) nach einem oder mehreren der vorher genannten Ansprüche,
**dadurch gekennzeichnet, dass**
der Strömungskanal (4) durch eine integral am Trommel-Gehäuse geformte Ausbuchtung (5) gebildet ist.

6. Trommel (1) nach einem oder mehreren der vorher genannten Ansprüche,
**dadurch gekennzeichnet, dass**
der Strömungskanal (4) durch eine integral am Trommel-Gehäuse geformte Einbuchtung (6) gebildet ist.

7. Trommel (1) nach einem oder mehreren der vorher genannten Ansprüche,
**dadurch gekennzeichnet, dass**
die Flüssigkeitsstrahl-Erzeugungseinrichtung (3) ein separates, am Trommelgehäuse fixierbares Adapterelement (11) aufweist, welches mindestens einen Teil des Strömungskanals (4), der Flüssigkeits-Einlassöffnung (4a) und der Flüssigkeits-Ausassöffnung (4b) aufweist.

8. Trommel (1) nach einem oder mehreren der vorher genannten Ansprüche,
**dadurch gekennzeichnet, dass**
diese an ihrem rohrförmigen Gehäusemantelteil (2) Durchtrittöffnungen aufweist; und
das Adapterelement als ein Aufsteckelement (11) ausgebildet ist und Steckverbindungselemente (12, 13, 14) aufweist, die in die Durchtrittöffnungen einsteckbar sind und mit denen das Adapterelement (11) an der Trommel (1) fixierbar ist.

9. Trommel (1) nach einem oder mehreren der vorher genannten Ansprüche,
**dadurch gekennzeichnet, dass**
mindestens eines der Steckverbindungselemente (12, 13, 14) ein Auslass-Steckverbindungselement (14) ist, welches die als Strahldüse ausgebildete Flüssigkeits-Auslassöffnung (4b) aufweist und in eine Durchgangsöffnung des Trommel-Gehäuses einsteckbar, oder durch die Durchgangsöffnung hindurch steckbar ist, so dass eine Flüssigkeitsverbindung in das Innere der Trommel (1) herstellbar ist.

10. Wäschepflegemaschine, insbesondere eine Waschmaschine, ein Wasch-Trockner, oder dergleichen, mit einer Trommel (1) nach einem oder mehreren der Ansprüche 1 bis 9.
